# FASCICULE DE BREVET EUROPEEN

(11) **EP 4 290 030 B1**
(45) Date de publication et mention de la délivrance du brevet: **12.11.2025**
(21) Numéro de dépôt: 23177266.6
(22) Date de dépôt: 05.06.2023
(51) Int. Cl.: E04D 11/00, E04D 13/16

(54) **DISPOSITIF DE TOITURE ET PANNEAU DE CONSTRUCTION ISOLANT ET DRAINANT**
DACHVORRICHTUNG UND ISOLIERENDE UND DRAINIERENDE BAUPLATTE
ROOF DEVICE AND INSULATING AND DRAINING BUILDING PANEL

(30) Priorité: 09.06.2022 FR 2205536
(43) Date de publication de la demande: 13.12.2023
(73) Titulaire: Soprema, 67100 Strasbourg (FR)
(72) Inventeur: BINDSCHEDLER, Pierre-Etienne, 67000 Strasbourg (FR); FOUGERON, Alexandre, 89500 Villeneuve-sur-Yonne (FR); PERRIN, Rémi, 67530 Boersch (FR); BEDEL, Laurent, 88100 Saint-Dié-des-Vosges (FR)
(74) Mandataire: Ipsilon

(56) Documents cités:
- EP-A1- 0 102 408
- EP-A2- 0 100 231
- CA-A- 1 187 306
- DE-A1- 2 053 630
- DE-A1- 4 003 875
- DE-C1- 19 840 127
- JP-A- 2008 019 552
- US-A- 4 677 800
- US-A- 5 067 298
- ZINCO: "ZinCo Green Roof Systems Ltd. Wittas House . 2 Rivers Industrial Estate . Station Lane . Witney OX28 4BH . United Kingdom Product Data Sheet Filter Sheet SF", 1 July 2018 (2018-07-01), XP093003795, Retrieved from the Internet <URL:https://zinco-greenroof.co.uk/product_data/ZinCo_PDB_Filter_Sheet_SF_UK.pdf> [retrieved on 20221201]

## Description

La présente invention concerne le domaine du bâtiment, plus particulièrement les panneaux de construction mis en œuvre pour la réalisation de toitures à structure plate, tel que des toitures terrasse, notamment celles revêtues d'un complexe d'étanchéité, continue et imperméable.

L'invention concerne un dispositif de toiture comportant une couche formée de panneaux isolants.

Document US 5 067 298 A divulgue une toiture avec une couche d'étanchéité , des panneaux et une couche poreuse et perméable.

De manière connue, les bâtiments à toiture plate, dit « toiture terrasse », accessible ou non, sont revêtus d'une membrane ou d'un complexe d'étanchéité continue et imperméable permettant aux bâtiments d'être étanches aux liquides.

Néanmoins, un défaut de planéité de la toiture terrasse conduit à la formation de zones de liquide stagnant, ou « flaques », qui est propice à la croissance d'espèces d'insectes qualifiées de « nuisibles » pour l'homme, notamment des insectes volants de faible taille.

Parmi ces espèces, on citera notamment le « moustique tigre » (genre Aedes, sous-genre Aedes ou Stegomyia, espèce albopictus), dont le développement accru, en particulier dans des régions au climat tempéré, n'est pas souhaité, voire combattu activement, notamment pour éviter le risque de piqure et la transmission de maladies.

En effet, pour se reproduire, la femelle moustique tigre pond ses œufs sur des surfaces solides situées à quelques millimètres au-dessus d'une eau stagnante existante. Ces œufs peuvent ensuite survivre à plusieurs mois d'absence d'eau. Toutefois, dès transformation de la surface solide de ponte en nappe d'eau stagnante, par exemple à la suite d'un phénomène météorologique de type pluie, neige etc..., le développement larvaire du moustique tigre débute. En effet, les larves de moustique tigre ne nécessitent qu'un (1) cm d'eau stagnante pendant 5 jours pour se développer.

Ainsi, à l'issue d'un épisode pluvieux, une toiture plate, notamment une toiture terrasse, présentant des irrégularités ou des défauts de planéité génère l'apparition de zones humides, de type flaques ou nappes d'eau stagnante, qui sont accessibles aux moustiques tigres, ou à des insectes volants nuisibles du même type, et suffisantes pour permettre leur prolifération accrue, notamment le développement des larves.

Afin de limiter, voire d'éviter, la croissance des moustiques tigres ou analogues, à la suite de l'apparition de zones humides sur les toitures terrasses revêtus d'un complexe d'étanchéité existant, il existe une demande forte, voire une obligation règlementaire dans certains pays, pour trouver une solution supprimant la possibilité de formation d'eau stagnante sur ce type de toiture et/ou empêchant ces insectes d'y accéder.

L'invention a donc pour principal objectif de limiter au maximum, voire d'empêcher totalement, la stagnation de liquide au niveau d'une toiture plate revêtue d'un complexe d'étanchéité existant, et simultanément d'empêcher l'accès d'insectes nuisibles, tels que le moustique tigre ou des insectes volants analogues, à cette surface propice à la stagnation, ce tout en permettant de conserver ledit complexe d'étanchéité existant. En outre, la solution proposée ne devrait pas alourdir notablement la toiture, fournir avantageusement une fonction bénéfique supplémentaire (par exemple une isolation thermique additionnelle), et aussi pouvoir supporter une charge suffisante pour rendre ladite surface recouverte accessible (compatibilité avec l'installation d'un système du type dalles sur plots notamment). Enfin, ladite solution devrait permettre de compenser les inégalités locales et défauts de planéité et fournir une face supérieure plane.

Pour répondre au moins aux demandes principales exposées ci-dessus, la présente invention a pour premier objet un dispositif de toiture présentant les caractéristiques de la revendication 1.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
[Fig. 1] est une vue schématique partielle et en coupe d'un dispositif de toiture terrasse accessible intégrant une couche protectrice et à propriétés drainantes selon un premier mode de réalisation de l'invention ;
[Fig. 2] est une vue schématique partielle et en coupe d'une couche protectrice et à propriétés drainantes selon un premier mode de réalisation de l'invention, pouvant faire partie d'un dispositif tel que représenté figure1 ;
[Fig. 3] est une vue schématique partielle et en coupe d'un dispositif de toiture terrasse accessible similaire à celui de la figure 1, mais intégrant une couche protectrice et à propriétés drainantes selon un deuxième mode de réalisation de l'invention ;
[Fig. 4] est une vue en perspective du dessus d'un corps de panneau selon un premier mode de réalisation de l'invention, pouvant faire partie de la couche protectrice et à propriétés drainantes représentée sur l'une quelconque des figures 1 à 3, ce corps comportant un réseau de rainures en face supérieure et en face inférieure, lesdites rainures étant parallèles entre elles et à l'un des bords latéraux dudit corps ;
[Fig. 5] est une vue partielle de dessus d'un corps de panneau selon un autre mode de réalisation de l'invention, comportant en face supérieure deux réseaux de rainures parallèles superposées formant un ensemble de rainures sécantes et orientées obliquement, réalisant un motif de quadrillage à losanges ;
[Fig. 6] est une vue partielle de dessus d'un corps de panneau selon un troisième mode de réalisation de l'invention, comportant en face supérieure deux réseaux de rainures parallèles superposées formant un ensemble de rainures sécantes et orientées perpendiculairement, réalisant un motif de quadrillage à carrés ;
[Fig. 7] est une vue en perspective du dessus du corps de panneau de la figure 6, comportant en face inférieure un réseau de rainures monodirectionnelles et parallèles à l'un des bords latéraux ;
[Fig. 8] est une vue en perspective d'un panneau de construction composite préfabriqué selon un autre mode de réalisation de l'invention, ce panneau comportant un corps selon la figure 4 et un flanc rapporté de matériau poreux, débordant sur deux bords adjacents ou contigus du corps ;
[Fig. 9] est une vue partielle en coupe (selon un plan perpendiculaire aux rainures) et à une autre échelle du panneau de la figure 8 ;
[Fig. 10] est une vue en perspective d'un panneau de construction composite préfabriqué selon un autre mode de réalisation de l'invention, ce panneau comportant un corps selon les figures 6 et 7 et un flanc rapporté de matériau poreux, débordant sur deux bords adjacents ou contigus du corps ;
[Fig. 11] est une vue partielle de détail et en coupe de la zone de joint latéral entre deux panneaux aboutants (du type représenté figures 8 et 9), illustrant une variante de réalisation de l'invention mettant en œuvre des moyens de recouvrement ;
[Fig. 12] est une vue de détail et en coupe de la zone de joint latéral similaire à celle de la figure 11, illustrant une autre variante de réalisation des corps des panneaux comprenant en plus des moyens de drainage de surface sous forme de rainures en faces supérieure et inférieure, également des moyens de drainage traversants sous forme de canaux ou de trous traversants ;
[Fig. 13] est une vue de détail et en coupe, similaire à celles des figures 11 et 12, de la zone de joint latéral entre deux panneaux aboutants, illustrant une autre variante de réalisation de l'invention mettant en œuvre des moyens d'engagement coopérant, et,
[Fig. 14] est une vue de détail et en coupe, similaire à celles des figures 11 à 13, de la zone de joint latéral entre deux panneaux aboutants, illustrant une quatrième variante de réalisation de l'invention, l'un des panneaux intégrant des moyens de recouvrement similaires à ceux des figures 11 et 12, et le corps de l'autre panneau comportant des moyens d'espacement.

Tel que visibles à titre d'exemples non limitatifs sur les figures 1 et 3, la présente invention concerne, selon l'invention, un dispositif de toiture (10) sensiblement plate et horizontale ou à faible pente, en particulier un dispositif de toiture terrasse accessible, comprenant au moins un support surfacique (11), intégrant ou équipé de moyens (12) d'évacuation des liquides, et une couche ou un complexe d'étanchéité (13) recouvrant intégralement ledit support (11) en étant rapporté(e) directement ou non sur ce dernier.

Le support surfacique (11) peut consister par exemple en une dalle de toit en béton ou un plancher de toit en bois ou en métal.

Selon un mode de réalisation particulier non limitatif, les moyens (12) d'évacuation des liquides consiste par exemple en des caniveaux, des siphons ou analogues reliés à des tuyaux de type gouttière ou déversoir déporté, pour l'évacuation des liquides notamment des eaux de pluies, en dehors de la structure du toit.

De préférence, le complexe d'étanchéité (13) consiste par exemple en une membrane d'étanchéité continue et imperméable à l'eau.

Il est par ailleurs prévu que :
- ledit complexe d'étanchéité (13) est recouvert par une couche protectrice et à propriétés drainantes (14) comprenant des panneaux (1) de construction disposés côte à côte, dont chacun comprend ou consiste en un corps (1') en forme de plaque, préférentiellement rectangulaire, avec des bords latéraux (3, 3') et formé d'au moins une couche de matériau, autoportante, avec des propriétés de résistance à la compression, de préférence de constitution essentiellement creuse ou alvéolaire,
- chaque corps (1') intègre structurellement : i) au moins un moyen (4, 4') de drainage de liquide vers au moins un des bords latéraux (3, 3'), lequel moyen (4, 4') est présent sur au moins la face supérieure (2) dudit corps (1') et, éventuellement, aussi sur la face inférieure (2'), et/ou, au moins un moyen (7) de drainage de liquide à travers l'épaisseur dudit corps (1') et ii) au moins un moyen de drainage (4, 4') de liquide vers au moins un des bords latéraux (3, 3'), qui est présent sur au moins la face inférieure (2'), et,
- ladite couche protectrice et à propriétés drainantes (14) comprend également une couche (1") de matériau poreux, disposée sur les corps (1') en forme de plaques, perméable aux liquides.

Chaque corps (1') peut ainsi comporter un moyen (4, 4') de drainage sur sa face supérieure et/ou sur sa face inférieure (2'). De même, au moins un moyen (7) de drainage de liquide à travers l'épaisseur dudit corps (1') peut être prévu ou non, en fonction notamment des éventuelles autres possibilités de passage de l'eau de la face supérieure vers la face inférieure de la couche protectrice et drainante (14).

En accord avec l'invention, ladite couche protectrice et à propriétés drainantes (14) constitue une barrière, au moins sensiblement continue, aux passages d'insectes, notamment ceux de la taille des moustiques-tigres ou supérieure, au niveau des faces supérieures (2) desdits corps (1') en forme de plaques et au niveau des zones de joints latérales (6) résultant du rapprochement ou de la mise en contact des bords latéraux (3, 3') entre corps (1') voisins.

En accord avec un premier aspect de l'invention, ressortant des figures 1 et 2, la couche de matériau poreux (1") est constituée de bandes continues de matériaux poreux recouvrant, avec un arrangement parallèle desdites bandes et avec chevauchement latéral partiel entre deux bandes voisines, les faces supérieures (2) des corps des panneaux.

Dans ce cas, les corps (1') de panneau et les bandes de matériau poreux sont livrés séparément sur le chantier à réaliser et l'opérateur installe d'abord les dits corps (1') sur le complexe d'étanchéité (13) de manière à former une première couche, puis déroule et positionne les bandes de matériau poreux, pour constituer une couche continue de matériau poreux (1") avec recouvrement latéral entre bandes.

En accord avec un second aspect de l'invention, ressortant de la figure 3 et partiellement des figures 8 à 14, la couche de matériau poreux (1") est constituée de flancs (8) de matériau poreux recouvrant les faces supérieures (2) des corps des panneaux, ces flancs (8) se chevauchant partiellement au niveau de zones en forme de bandes s'étendant le long de côtés latéraux desdits flancs (8). Bien entendu, le recouvrement entre flancs (8) est réalisé de manière à constituer une couche continue de matériau poreux (1") avec recouvrement latéral entre flancs.

Toujours en accord avec l'invention, le matériau poreux formant ladite couche poreuse barrière (1"), perméable aux liquides et constituant une barrière aux passages d'insectes du type moustique-tigre ou insectes volants de type analogue, est un matériau flexible du type grille, grillage, non tissé, feutre ou géotextile, qui présente avantageusement une ouverture de pore moyenne de diamètre inférieur à 250 µm. On aboutit ainsi à des avantages en termes de simplicité de manipulation, de coût de revient, de légèreté, de facilité de mise en œuvre et d'efficacité comme barrière de passage contre les insectes, en particulier des insectes volants nuisibles et de faible taille du type moustiques-tigres,

Grâce à la combinaison de dispositions spécifiques évoquée ci-dessus, l'invention permet de répondre aux principales demandes exprimées en introduction et fournit une solution permettant d'éviter le développement des insectes nuisibles au niveau des toitures, notamment des moustiques et en particulier du moustique-tigre. Cet objectif est atteint, d'une part, en favorisant l'évacuation de l'eau (et donc la suppression des zones humides) et, d'autre part, en rendant difficile, voire en empêchant, l'accès des insectes (jusqu'à la taille du moustique-tigre au moins) à la zone située au-dessus de l'étanchéité (zone propice à la ponte et au développement d'une nouvelle génération de moustiques) et aussi en rendant difficile, voire en empêchant, la sortie de cette zone pour les éventuels représentants d'une nouvelle génération.

Ainsi, le dispositif de toiture (10) permet simultanément i) de garantir un drainage efficace des liquides en dehors du toit, d'éviter la formation de points de liquide stagnant propices à la prolifération larvaire et au développement des insectes du type moustiques, notamment des moustiques tigres et ii) d'empêcher l'accès de ces derniers sous la couche (14), et également le cas échéant de les garder prisonniers sous cette couche (aussi sous leur forme juvénile).

**Il** y a lieu de noter que, contrairement à des objets inertes et passifs (tels que des particules minérales) soumis aux seules lois de la physique (gravité, entrainement par l'eau), les moustiques, en tant qu'êtres vivants doués d'une certaine forme d'intelligence basique, de facultés acquises et innées et de grandes propriétés de mobilité (structure musculaire), sont aptes à rechercher, identifier et exploiter un ou des passages (un seul suffit), parfois éloignés de leur position d'origine et de se faufiler à travers ces interstices, pour soit accéder à la sous-face, soit revenir en surface.

Dans le cadre de la présente invention, le terme « toiture plate » n'exige pas que la toiture soit parfaitement plate, elle peut être « sensiblement plate » avec une légère inclinaison par rapport à une position horizontale sensiblement parallèle au sol.

On entend par le terme « couche de matériau autoportante », qui forme les corps (1'), une couche qui conserve une stabilité structurelle, une rigidité et des propriétés de résistance mécanique, sous l'effet de la pesanteur mais également de contraintes extérieures, notamment de type pluie, ceci même sur un support non plat. La couche de matériau autoportante ne présente avantageusement aucun risque notable de désintégration ou de friabilité face aux contraintes extérieures.

Avantageusement, pour conserver ses fonctions drainantes et sa constitution structurelle, ladite couche autoportante aura des propriétés de résistance à la compression et sera préférentiellement de constitution alvéolaire pour présenter également des propriétés de légèreté et d'isolation thermique.

De préférence, ladite couche autoportante est de nature sensiblement incompressible dans ses conditions de mise en œuvre dans le cadre de l'invention, de sorte à pouvoir supporter le poids et la pression des liquides, par exemple en temps de forte pluie, et le poids de sujets humains.

En vue de limiter les quantités de matières et d'avoir une structure à la fois rigide et légère, le matériau constitutif du corps (1') est avantageusement de constitution alvéolaire, avec avantageusement une masse volumique d'au moins 12 kg/m^{3,} et de préférence comprise entre 25 et 45 kg/m³, en application de la norme EN 1602.

Ladite couche autoportante des corps (1') présente avantageusement une résistance à la compression à 10% de déformation (CS (10/Y)) supérieure ou égale à 80 kPa, et de préférence comprise entre 150 et 350 kPa, en application de la norme EN826, et de préférence une masse volumique d'au moins 12 kg/m³, en application de la norme EN1602.

Avantageusement, ladite couche poreuse barrière (1") ne forme pas un obstacle notable au passage des liquides du dessus du dessus de la couche (14) vers le dessous (liquides dont la circulation et l'évacuation est facilité via les moyens drainants 4, 4' et, le cas échéant, les moyens de drainage traversant 7), tout en empêchant simultanément le passage des insectes, notamment des moustiques-tigres, du dessus vers le dessous, et vice versa.

La couche poreuse barrière (1") permet donc d'éviter une prolifération larvaire des insectes, notamment des moustiques-tigres, au niveau des zones de joints latérales (6) ou au niveau de la face inférieure (2') des corps (1') de panneaux.

Même si par extraordinaire, un œuf de ponte devait traverser la couche poreuse barrière (1") et la couche protectrice et à propriétés drainantes (14), notamment au niveau des zones de joints latérales (6), puis se développer en insecte après la phase larvaire, cet insecte serait physiquement coincé sous la couche poreuse barrière (1") sans possibilité de s'échapper de sous la couche protectrice et à propriétés drainantes (14) et donc de survivre. Ainsi, il est fourni une barrière à leur passage dans les deux sens, à savoir vers la sous-face des panneaux pour empêcher la ponte et vers la surface pour les jeunes insectes provenant des quelques dépôts d'œufs ne pouvant être évités. La solution proposée par l'invention est donc une solution pérenne pour limiter le développement et la prolifération des insectes, en particulier des moustiques tigres, en particulier dans le contexte de toitures plates.

Avantageusement, en accord avec ce second mode de réalisation, il peut être prévu que chaque flanc (8) de matériau poreux soit associé à un corps (1') en forme de plaque, en étant le cas échéant solidarisé avec la face supérieure (2) de ce dernier pour former un panneau (1) de construction composite préfabriqué, ledit flanc (8) débordant latéralement dudit corps (1') sur deux bords latéraux (3 et 3') contigus, pour former des bandes latérales (51) en porte-à-faux, de largeur suffisante pour assurer la continuité de la couche de matériau poreux (1") au niveau des zones de joint latérales (6), entre corps (1') de panneaux (1) voisins aboutants dans la couche protectrice et à propriétés drainantes (14). Préférentiellement, ces bandes (51) ont une largeur adaptée pour s'étendre sur le flanc (8) du panneau (1) voisin avec un chevauchement suffisant pour sécuriser la fermeture des zones de joint avec le matériau poreux.

Selon un mode de réalisation préféré du panneau 1, en particulier pour un usage en toiture terrasse, la couche autoportante formant chaque corps (1') consiste en une couche de matériau alvéolaire isolant thermiquement, de préférence hydrophobe, tel que du PSE ou du XPS.

Selon l'invention, on entend par « matériau isolant thermiquement » un matériau permettant une isolation thermique, de préférence qui présente un coefficient λ de conductivité thermique, déclarée à 10°C, inférieur à 60 mW/m/K (milliwatt par mètre-Kelvin) mesuré selon la norme EN12667.

De préférence, la couche autoportante de matériau isolant est hydrophobe et peut correspondre à tout matériau connu de l'homme du métier, notamment pour des applications de toiture, qui présente à la fois une isolation thermique et une résistance structurelle, même en présence d'eau et d'humidité.

Selon un mode de réalisation préféré, pour répondre aux propriétés d'isolant hydrophobe autoportante de la couche, on choisira comme matériau pour le corps (1') du polystyrène, de préférence du polystyrène alvéolaire, tel que par exemple du polystyrène expansé dit « PSE » ou du polystyrène extrudé dit « XPS ».

Selon un autre mode de réalisation avantageux, l'épaisseur totale du corps (1') de panneau est supérieure ou égale à 10 mm, de préférence comprise entre 20 et 45 mm.

Un corps (1') présentant une constitution telle qu'évoquée ci-dessus permet également de compenser les défauts de planéité du support sur lequel il repose et d'absorber les inégalités locales de faible dimension et ainsi de fournir une surface supérieure plane.

De manière tout à fait bénéfique, le matériau poreux formant la couche poreuse barrière présente une ouverture de pore moyenne de diamètre compris entre 80 µm et 150 µm, de sorte à empêcher le passage d'insectes, notamment volants de faibles tailles, en particulier sensiblement garantir une interdiction de passage aux insectes du type moustique tigre ou analogue, tout en étant suffisamment perméable au passage de l'eau (adapté pour autoriser une évacuation efficace de l'eau de pluie, en particulier en cas d'orage). En particulier, avec un diamètre dans la plage précitée, il sera également possible d'empêcher la remontée en surface de jeunes moustiques venant d'éclore en sous-face (barrière à double sens), par exemple suite à une possible ponte à travers le matériau poreux.

De préférence, ledit matériau poreux perméable à l'eau est un matériau non tissé de fibres synthétiques liées par aiguilletage et thermosoudées, dont la taille des pores ne permet pas le passage des insectes, notamment du type moustique-tigre.

Selon un mode de réalisation préféré, ladite couche poreuse barrière (1") consiste par exemple en du géotextile ou du feutre.

Avantageusement, ledit matériau poreux présente un grammage supérieur ou égal à 50 g/m² ; de préférence un grammage compris entre 100 et 200 g/m², afin de conserver une cohésion structurelle suffisante et pouvoir former une barrière de résistance suffisante pour le but recherché.

Comme illustré sur les figures 1 à 14, pour chaque corps (1') de panneau, ledit ou chaque moyen de drainage (4, 4') de liquide vers au moins un des bords latéraux (3, 3') comprend un ensemble de rainures (4, 4'). Ce type de moyen de drainage favorise, en fonction de la face sur laquelle il se trouve, de diriger les liquides vers le ou les bords latéraux concernés pour une évacuation au niveau des zones de joint latéral (6) ou pour une évacuation du dessous du corps (1') concerné.

Avantageusement, et selon un mode de réalisation privilégié, de fabrication et d'usinage facile à mettre en œuvre, les rainures (4, 4') sont des rainures rectilignes profilées à section constante, de préférence à section carré, triangulaire ou ronde.

De préférence, les rainures (4, 4') sont des rainures monodirectionnelles parallèles, comme visible sur la figure 4, ou des rainures bidirectionnelles sécantes, comme visible sur les figures 5 à 7, chaque rainure reliant deux bords latéraux (3, 3') différents contigus ou opposés.

Les rainures précitées forment des canaux de drainage facilitant et dirigeant l'évacuation des liquides, notamment des eaux en dehors des limites du corps (1'). L'évacuation, par les rainures 4, se fait notamment au niveau de la face supérieure (2) du corps (1') et évite ainsi une stagnation d'eau propice à la prolifération larvaires et à la croissance des insectes dont les moustiques-tigres.

Selon un mode de réalisation préféré, visible sur les figures 1 à 14, chaque corps (1') intègre des rainures (4) sur sa face supérieure (2) et des rainures (4') sur sa face inférieure (2'), de sorte à créer des canaux de drainage des liquides à la fois sur la face supérieure (2) et la face inferieure (2') du corps (1'), empêchant une stagnation de l'eau et limitant la prolifération larvaire au niveau de chacune des deux faces (2 et 2') du corps (1'), donc au-dessus et en-dessous du panneau (1).

Selon un mode de réalisation préféré, les rainures (4, 4') forment au moins un réseau de rainures parallèles entre elles et à un des bords latéraux (3, 3') du corps (1'), avantageusement le bord (3) le plus long et le cas échéant avec une orientation similaire, ou non, pour les rainures (4) de la face supérieure (2) et les rainures (4') de la face inférieure (2').

Dans cette configuration, les rainures (4, 4') drainent les liquides vers un des bords latéraux (3, 3') du corps (1') et donc du panneau 1, afin de pouvoir les éliminer facilement à partir d'un seul endroit dudit corps et panneau.

Selon un mode de réalisation privilégié du corps (1') de panneau, chaque face (2 ou 2') présente entre 10 et 60 rainures par mètre, de sorte à permettre un drainage suffisant des liquides au niveau de la face concernée (évitant un débordement incontrôlé), en créant des canaux ouverts sur la face supérieure (2) et des canaux fermés au niveau de la face inférieure (le corps 1' reposant sur un support lors de la mise en place sur site du panneau).

Au sens de l'invention, un réseau de rainures (4, 4') est formé par un ensemble de plusieurs rainures (4 ou 4') parallèles entre elles et appartenant à une même face (2 ou 2') du corps (1') concerné.

Telles que visibles sur les figures 4, 8 et 9, les rainures (4, 4') de chaque ensemble (supérieur ou inférieur) peuvent être monodirectionnelle et parallèles entre elles et former ensemble un réseau de rainures monodirectionnelles parallèles aux bords (3) - par exemple les plus longs - du corps (1') rectangulaire concerné. Ce réseau de rainures (4, 4') permet alors d'évacuer les liquides vers le ou les bords (3') -ici les plus courts, éventuellement en fonction de la pente- et en dehors des limites du corps (1'), et donc du panneau (1) correspondant.

Avantageusement, un réseau de rainures monodirectionnelles parallèles permet de concentrer et de récupérer les liquides facilement sur un seul bord latéral du corps (1') et est dimensionné pour pouvoir réaliser une évacuation contrôler même en cas d'orage.

Selon un autre mode de réalisation de l'invention, illustré sur les figures 5 à 7 et 10, les rainures (4, 4') d'une même face (2, 2') comprennent au moins deux réseaux superposés de rainures parallèles entre elles, les rainures (4, 4') des deux réseaux étant mutuellement sécantes de manière à former un motif quadrillé sur l'une et/ou l'autre des faces (2, 2') supérieure et inférieure, avec des intersections entre les rainures (4, 4') des deux réseaux superposés, soit à angles droits pour former un motif quadrillé droit, soit à angles aigus ou obtus pour former un motif en losanges, les rainures (4, 4') de l'un au moins des deux réseaux imbriqués entre eux étant éventuellement parallèles à l'un des bords latéraux (3, 3').

Dans ces variantes constructives avec un ensemble de rainures supérieur et/ou inférieur présentant une configuration à deux réseaux superposés de rainures, l'écoulement des liquides est avantageusement réalisé simultanément dans deux directions différentes et vers au moins deux bords (3 et 3') contigus ou opposés. Pour une quantité de liquide donnée arrivant sur le corps (1'), répartir l'écoulement des liquides dans deux directions différentes augmente la vitesse de drainage des liquides en dehors du panneau 1. Ce mode de réalisation permet aussi de s'affranchir d'un sens de pose imposé par une faible pente de la toiture, et donc d'optimiser et de faciliter la mise en place des panneaux.

Comme visible sur les figures précitées, les rainures (4, 4') définissent deux réseaux superposés de rainures parallèles entre elles, les rainures (4, 4') du premier réseau étant sécantes avec les rainures (4, 4') du second réseau de sorte à former un motif quadrillé de rainures bidirectionnelles sécantes. Ce motif quadrillé permet d'évacuer les liquides en dehors de la surface du corps (1') concerné sur au moins deux bords latéraux (3, 3') adjacents ou opposés.

Ainsi, un motif de rainures (4, 4') bidirectionnelles sécantes sur une face (2, 2') augmente le nombre de bords latéraux (3, 3') destinés à l'évacuation des liquides. Ainsi, en cas de forte quantité de liquide présente sur la face supérieure de la couche (14), un motif de rainures (4, 4') bidirectionnelles sécantes présentera une vitesse de drainage des liquides en dehors des corps (1') plus grande qu'un motif de rainures (4, 4') monodirectionnelles.

Il peut être prévu que les rainures (4, 4') de l'un au moins des deux réseaux imbriqués entre eux puissent être parallèles à l'un des bords latéraux (3, 3'), de sorte à faciliter la pose de manière adjacente de plusieurs panneau 1 sur un même support sans se soucier de l'orientation des corps de panneau (1').

En effet, lors d'une juxtaposition de plusieurs corps (1') ou panneaux (1) sur un support dédié, un motif de rainures (4, 4') bidirectionnelles sécantes, sous forme de deux réseaux superposés sur une même face (2, 2'), ne nécessite pas de se soucier de l'angle d'orientation de pose desdits corps ou panneaux : en effet, toutes les orientations de pose d'un corps de panneau à motif de rainures (4, 4') bidirectionnel permettent une continuité des canaux de drainage du liquide.

De manière avantageuse, des réseaux de rainures (4, 4'), venues de moulage du corps (1') ou usinées dans ce dernier, sont présents au moins sur la face supérieure (2), de préférence sur la face supérieure (2) et sur la face inférieure (2'), en présentant des motifs de réseaux, des orientations et des dimensionnements de rainures similaires ou non.

Selon un autre mode de réalisation visible sur les figures 5 et 12, afin d'augmenter davantage encore les capacités de drainage des liquides, notamment la vitesse de drainage des liquides et les quantités volumiques drainées, et éventuellement de s'affranchir d'un drainage du liquide en surface vers un des bords latéraux, chaque corps (1') peut intégrer structurellement au moins un moyen de drainage de liquide traversant (7) l'épaisseur dudit corps (1'), ce alternativement ou en association avec au moins un moyen de drainage (4, 4') de liquide vers au moins un des bords latéraux (3, 3'), lequel est présent la face inférieure (2'), au moins ou exclusivement.

De manière privilégiée, ledit moyen (7) de drainage traversant l'épaisseur du corps (1') concerné se présente sous la forme d'une pluralité de trous ou de canaux rectilignes (71) traversant l'épaisseur de ladite couche autoportante formant le corps (1') en reliant la face supérieure (2) et la face inférieure (2'), ces canaux débouchant préférentiellement au fond des rainures (4, 4') de la face concernée (2, 2') lorsque ces dernières sont présentes.

Les trous traversant (71) ont pour effet d'augmenter les capacités de drainage des liquides en dehors de la face supérieure (2) du corps (1'), en alternative de remplacement ou en addition d'une évacuation de liquide vers les bords latéraux par les moyens de drainage (4) en surface. La circulation des liquides se fait alors à la fois à travers l'épaisseur du corps (1') et au niveau de la face inférieure (2') par les rainures (4'), et éventuellement de manière supplémentaire au niveau de la face supérieure (2) par les rainures (4) lorsqu'elles sont présentes.

Les trous ou canaux traversants (71) débouchent de préférence au fond des rainures (4, 4') de sorte à permettre un drainage immédiat du liquide arrivant sur la face concernée (2, 2') pour augmenter la vitesse de drainage du flux de liquide en dehors des limites du corps (1') considéré.

Selon un mode de réalisation de l'invention, dans le corps l'ensemble des trous (71) sont rectilignes, perpendiculaires aux faces du corps (1') concerné, et de diamètre et de dimensions identiques.

Selon un mode de réalisation préféré de l'invention, les canaux ou trous traversants (7) sont répartis sur la surface du corps (1'), avec avantageusement une concentration surfacique plus élevée dans la région centrale dudit corps (1'), ces trous présentant de préférence un diamètre qui est supérieur ou égale à 5 mm, de préférence compris entre 10 et 20 mm.

Une concentration surfacique de trous ou canaux (71) plus élevée dans la région centrale du corps (1') permet de disposer d'une faculté d'évacuation à travers le corps (1') plus importante à distance des bords latéraux, fournissant un chemin d'évacuation plus court pour le liquide dans cette région de la face supérieure (2). Cette configuration permet d'augmenter le débit de transfert de liquide sous corps (1') et favorise son évacuation rapide.

Selon un mode de réalisation particulier de l'invention, les trous ou canaux (71) de la région centrale du corps (1') peuvent avoir un diamètre plus grand que les trous de la région périphérique du corps (1').

Selon une autre particularité possible de l'invention, ressortant par exemple de la figure 14, au moins un des bords latéraux (3, 3') des corps (1') en forme de plaque, préférentiellement deux bords latéraux (3 et 3') contigus, sont pourvus de moyens d'espacement (9) tels que, par exemple, des formations protubérantes d'un seul tenant, destinés à garantir la formation de zones de joint latérales (6), entre corps (1') voisins aboutants dans la couche protectrice et à propriétés drainantes (14), présentant une largeur interstitielle de passage minimale.

La garantie d'un interstice minimal entre des corps (1') mutuellement aboutant facilite leur pose régulière, entraine la constitution automatique de zones de joint (6) (écoulement garantie au niveau du bord concerné) et autorise une dynamique mécanique structurelle entre plusieurs corps (1') ou panneaux (1) juxtaposés. Cette disposition contribue aussi à une certaine flexibilité et adaptabilité structurelle de la couche constituée de tels panneaux (1), favorisant la résistance à l'usure du temps, de sorte à obtenir un dispositif de toiture (10) aéré qui est propice à la circulation d'air et au séchage naturelle de l'humidité résiduelle.

De plus, en garantissant un interstice minimal entre deux corps (1') adjacents, les moyens d'espacement (9) formés sur le bord latéral concerné (plots, nervures, pions, ...) facilitent la juxtaposition des corps (1') et panneaux (1) sur une toiture. Les moyens d'espacement (9) permettent un alignement facile et efficace des rainures (4, 4') de deux corps (1') adjacents de sorte à générer une continuité dans l'écoulement des liquides d'un panneau à l'autre. Contrôler la pose des corps (1') et des panneaux (1) mutuellement adjacents, par les moyens d'espacement (9), permet également de recouvrir toute la toiture, sur toute sa surface, par d'une couche poreuse barrière 1" uniforme, notamment lorsque la couche (14) est formée de panneaux de constructions (1) préfabriqués.

De plus, lesdits moyens d'espacement (9), notamment lorsqu'ils sont continus (formations profilées), constituent une barrière physique supplémentaire au passage des insectes, qui ne peuvent pas atteindre la face inférieure (2') du corps (1') comprenant potentiellement une zone d'humidité résiduelle.

Selon une autre variante de réalisation visible sur la figure 10, il peut être prévu que chaque corps (1') en forme de plaque comporte sur au moins un bord latéral (3, 3'), préférentiellement sur deux bords latéraux (3 et 3') contigus, des moyens d'engagement (5') du type formation profilée et sur le ou les côtés respectivement opposé(s) des moyens d'engagement (5") complémentaires, également du type formation profilée, les deux moyens d'engagement (5' et 5") étant configurés pour coopérer par conjugaison de forme lors de l'aboutement de deux panneaux (1) au niveau des bords (3 et 3') concernés, de manière à constituer une barrière aux passages d'insectes, du type chicane, empêchant notamment le passage des moustiques-tigres, au niveau de zones de joint latérales (6) entre corps (1') voisins aboutants dans la couche protectrice et à propriétés drainantes (14).

Ainsi, lesdits moyens d'engagement (5', 5"), par exemple de type mâle/femelle et assemblés par emboîtement, assurent également le rôle de barrière pour le passage des insectes à travers les zones de joints (6), notamment du moustique tigre. Les insectes ne peuvent donc pas atteindre la face inférieure (2') du corps (1') du panneau (1) pour proliférer.

En outre, les moyens d'engagement (5', 5") facilitent la mise en place des corps (1') et des panneaux (1) qui vont pouvoir être juxtaposés les uns à côté des autres par simple engagement mutuel des moyens d'engagement (5' et 5") complémentaires des panneaux aboutants. En outre, la couche (14) gagne en cohérence structurelle.

En conséquence, même en l'absence de couche poreuse barrière (1") au niveau des zones de joints (6), les éléments extérieurs de type insectes ne peuvent pas atteindre la face inférieure (2') des corps (1'), sous la couche (14) : en effet la barrière de type chicane, formée par coopération des moyens d'engagement (5' et 5") complémentaires, les en empêche.

De plus, les deux moyens d'engagement complémentaire (5' et 5") assurent la cohésion d'assemblage lors de l'aboutement de deux corps (1') ou panneaux (1) tout en permettant la circulation de l'air ou de l'eau propice au drainage des flux entre la face supérieure (2) et la face inférieure (2') des corps (1').

De préférence, avec le dispositif de toiture (10) de l'invention, les panneaux (1) et les corps (1') sont disposés de telle manière, pour former la couche protectrice et à propriétés drainantes (14), qu'au moins les rainures (4') de la face supérieure (2) et/ou les rainures (4) de la face inférieure (2'), sont orientées pour favoriser la circulation de liquide, présent sur la face supérieure (2) et/ou sous la face inférieure (2') du corps (1') concerné, vers lesdits moyens (12) d'évacuation du support (11), de sorte à évacuer les liquides en dehors du dispositif de toiture (10) et d'éviter la formation de zones humides de liquide stagnant.

Ainsi, cette configuration d'assemblage particulier des corps (1') et des panneaux (1) de la couche protectrice à propriété drainante (14) permet de diriger et concentrer les liquides à proximité des moyens d'évacuation (12), de sorte à les évacuer par un écoulement et un mouvement continus des flux de liquides dans les rainures (4, 4') formant les canaux de drainage. La formation de zones de liquide stagnant, propices à la prolifération et au développement des insectes, n'est plus possible.

En outre, en plus de favoriser le drainage des liquides, cette configuration particulière facilite l'assemblage : il suffit de suivre l'orientation des rainures (4, 4') pour assembler selon une bonne orientation les corps (1') et les panneaux (1) les uns avec les autres.

Selon l'invention, le dispositif de toiture 10 visible sur les figures 1 et 3, la couche (1") en matériau poreux formant la face supérieure de la couche protectrice et à propriétés drainantes (14) est recouverte de moyens (15) constituant une surface accessible et marchable, tels que par exemple les composants d'un plancher à lattes ou encore d'un plancher de dalles (151) sur plots (152).

Les utilisateurs peuvent se déplacer sur le dispositif de toiture (10) aisément au travers du moyen (15), ceci sans être en contact direct avec la couche protectrice à propriété drainante (14). En outre, les plots peuvent être avantageusement pourvus d'embase de grande surface pour répartir les charges sur ladite couche (14).

Le moyen (15) est une première barrière de protection pour la couche protectrice drainante (14) à l'encontre d'une éventuelle dégradation par les utilisateurs ou de tous autres contraintes environnementale extérieures possibles, bien que franchissable par les insectes.

De manière avantageuse, un plancher à dalles (151) sur plots (152) comme moyen (15) aura pour avantage de répartir les forces de pressions en jeu appliquées sur la couche protectrice à propriétés drainantes (14) uniquement à l'endroit où se trouvent les plots (152), ce qui limitera également sa dégradation et la formation de points bas pouvant constituer des zones de stagnation (pouvant être néanmoins le cas échéant asséchés par la prévision de moyens de drainage traversants 7).

La couche protectrice à propriétés drainantes (14) bien que recouverte est aisément accessible pour des insectes de petite taille, tels que les moustiques, et donc directement exposée à des tentatives d'intrusion de leur part.

L'invention permet également de répondre aux demandes évoquées en introduction et d'aboutir au but recherché, par un panneau (1) de construction à fonction drainante, notamment pour de l'eau, du type panneau de couverture pour toiture plate, ce panneau (1) comprenant un corps (1') en forme de plaque, préférentiellement rectangulaire, avec des faces supérieure (2) et inférieure (2') opposées et quatre bords latéraux (3, 3'). Au sens de l'invention, on entend par « panneau de construction à fonction drainante » un panneau, de type plaque, notamment plaque parallélépipédique, utilisé pour la construction de bâtiments, immeuble, maisons et constructions analogues, qui permet le drainage et l'évacuation des liquides, notamment des eaux, de type eaux de pluies.

Comme le montrent à titre d'exemples les figures 8 à 14, ce panneau (1) présente en outre les caractéristiques suivantes :
- le corps (1') est formé d'au moins une couche de matériau, autoportante, avec des propriétés de résistance à la compression, de préférence de constitution essentiellement creuse ou alvéolaire,
- ledit corps (1') intègre structurellement i) au moins un moyen (4, 4') de drainage de liquide vers au moins un des bords latéraux (3, 3'), lequel moyen (4, 4') est présent sur au moins la face supérieure (2) dudit corps (1') et, éventuellement, aussi sur la face inférieure (2), et/ou, ii) au moins un moyen (7) de drainage de liquide à travers l'épaisseur dudit corps (1') et au moins un moyen de drainage (4, 4') de liquide vers au moins un des bords latéraux (3, 3'), qui est présent sur au moins la face inférieure (2'),
- ledit corps (1') comporte, le long d'au moins deux bords latéraux contigus ou consécutifs (3, 3'), des moyens de recouvrement (5) et/ ou des moyens d'engagement (5', 5"), arrangés et configurés pour coopérer chacun avec un panneau similaire (1) adjacent de manière à constituer une barrière aux passages d'insectes, notamment de la taille des moustiques-tigres, au niveau de zones de joint latérales (6) formées par aboutement des bords (3, 3') du corps dudit panneau (1) avec ceux des corps de panneaux (1) similaires en vue de constituer une couche protectrice et à propriétés drainantes (14),
- ledit panneau (1) comprend également au moins une couche (1") de matériau poreux, perméable aux liquides et constituant une barrière aux passages d'insectes, notamment ceux de la taille des moustiques-tigres, ladite couche poreuse (1") étant rapportée sur la face supérieure (2) du corps (1') et recouvrant au moins les moyens drainants latéraux (4, 4') présents sur la face supérieure (2), et le cas échéant les ouvertures (71) débouchant au niveau la face supérieure (2) des moyens drainants traversants (7) éventuellement présents, et
- le matériau poreux formant ladite couche poreuse barrière (1"), perméable aux liquides et constituant une barrière aux passages d'insectes du type moustique-tigre ou analogue, est un matériau flexible du type grille, grillage, non tissé, feutre ou géotextile, qui présente une ouverture de pore moyenne de diamètre inférieur à 250 µm.

Un tel panneau (1) est notamment adapté pour constituer par coopération avec d'autres panneaux (1) identiques, par juxtaposition aboutante, une couche protectrice et à propriétés drainantes (14), formant barrière contre les moustiques-tigres et évitant leur reproduction et prolifération, en particulier dans un dispositif de toiture (10) selon l'invention.

Les moyens de recouvrement (5) et les moyens d'engagement (5',5") mentionnés ci-dessus ont un rôle de barrière afin d'éviter le passage des éléments extérieurs pouvant s'introduire au niveau des zones de joints (6), et éventuellement boucher celles-ci ou les moyens de drainage (4') en sous-face. En particulier, les moyens de recouvrement (5) sont configurés pour constituer des barrières au passage des insectes, notamment des moustiques tigres.

Selon l'invention, lesdits moyens de recouvrement (5) consistent en des portions de couche de filtration poreuse perméable à l'eau mais assurant un rôle de barrière de passage pour les insectes ou autres éléments de plus grande taille, notamment de type gravier, feuilles, sable, etc., pouvant être entrainés par l'eau de pluie notamment. Le matériau poreux formant ces moyens de recouvrement (5) est du type que celui évoqué précédemment en relation avec la couche (1") en matériau poreux formant la face supérieure de la couche protectrice et à propriétés drainantes (14).

De préférence, et comme le montrent par exemple les figures 3 et 8 à 14, chaque moyen de recouvrement (5) est constitué par une prolongation d'un flanc (8) de matériau poreux souple recouvrant la face supérieure (2) du corps (1') et formant ladite couche poreuse barrière (1"). Ces moyens de recouvrement (5) consistent ainsi en deux bandes latérales (51) du flanc (8) qui débordent latéralement du corps (1') et s'étendent le long et au-delà des deux bords latéraux (3 et 3') concernés, ce avec un porte-à-faux suffisant pour constituer une barrière au niveau de zones de joint latérales (6) formées par aboutement desdits bords latéraux (3 et 3') dudit panneau (1) considéré avec des bords latéraux (3 et 3'), dépourvus de tels moyens de recouvrement (5), de panneaux (1) similaires voisins.

Ainsi, lesdits moyens de recouvrement (5) empêchent le passage des moustiques tigres, à travers les zones de joints (6), et évitent leurs migrations vers la face inférieure (2'). Ces moyens de recouvrement contribuent donc à stopper le développement et la prolifération larvaires des insectes au niveau de la sous-face du corps (1)' du panneau (1) installé sur site et faisant partie d'une couche (14).

Le flanc (8) peut être fixé sur la face supérieure (2) du corps (1') par collage/soudage (par bande ou par points) ou agrafage par exemple. De même, les bandes de matériau poreux flexible, formant moyens (5) de recouvrement des ouvertures en surface des zones de joint (6) entre panneaux (1) adjacents, peuvent éventuellement être fixées au niveau des panneaux aboutants voisins qu'elles recouvrent en bordure (cf. figures 3 et 11 à 14), par collage, soudage ou agrafage.

Le matériau poreux constituant le flanc (8) présente les caractéristiques du matériau poreux décrit précédemment en relation avec la couche poreuse barrière (1") et le corps (1') du panneau (1) celles du corps (1') décrit ci-dessus.

Préférentiellement, ce matériau poreux du flanc (8), perméable aux liquides et constituant une barrière aux passages d'insectes du type moustique-tigre, est un matériau flexible du type géotextile, qui présente avantageusement une ouverture de pore moyenne de diamètre compris entre 80 µm et 150 µm, de sorte à empêcher le passage d'insectes, notamment volants de faibles tailles, en particulier sensiblement garantir une interdiction de passage aux insectes du type moustique tigre ou analogue, tout en étant suffisamment perméable au passage de l'eau.

Bien entendu, l'invention n'est pas limitée aux modes de réalisation décrits et représentés aux dessins annexés.

## Revendications

1. Dispositif de toiture (10) sensiblement plate et horizontale ou à faible pente, en particulier dispositif de toiture terrasse accessible, comprenant au moins un support surfacique (11), intégrant ou équipé de moyens (12) d'évacuation des liquides, et une couche ou un complexe d'étanchéité (13) recouvrant intégralement ledit support (11), en étant rapportée directement ou non sur ce dernier,
ledit complexe d'étanchéité (13) étant recouvert par une couche protectrice et à propriétés drainantes (14) comprenant des panneaux (1) de construction disposés côte à côte, dont chacun comprend ou consiste en un corps (1') en forme de plaque, préférentiellement rectangulaire, avec des bords latéraux (3, 3') et formé d'au moins une couche de matériau, autoportante, avec des propriétés de résistance à la compression, de préférence de constitution essentiellement creuse ou alvéolaire,
chaque corps (1') intégrant structurellement : i) au moins un moyen (4, 4') de drainage de liquide vers au moins un des bords latéraux (3, 3'), présent sur au moins la face supérieure (2) dudit corps (1'), et/ou, au moins un moyen (7) de drainage de liquide à travers l'épaisseur dudit corps (1'), et ii) au moins un moyen de drainage (4, 4') de liquide vers au moins un des bords latéraux (3, 3'), présent sur au moins la face inférieure (2'), et,
ladite couche protectrice et à propriétés drainantes (14) comprenant également une couche (1") de matériau poreux, disposée sur les corps (1') en forme de plaques et perméable aux liquides,
dispositif de toiture (10) **caractérisé en ce que** la couche (1") de matériau poreux constitue une barrière sensiblement continue aux passages d'insectes de la taille des moustiques-tigres ou supérieure, au niveau des faces supérieures (2) desdits corps (1') en forme de plaques et au niveau des zones de joints latérales (6) résultant du rapprochement ou de la mise en contact des bords latéraux (3, 3') entre corps (1') voisins,
**en ce que** la couche de matériau poreux (1") est constituée soit de bandes continues de matériaux poreux recouvrant, avec un arrangement parallèle desdites bandes et avec chevauchement latéral partiel entre deux bandes voisines, les faces supérieures (2) des corps des panneaux, soit de flancs (8) de matériau poreux recouvrant les faces supérieures (2) des corps des panneaux, ces flancs (8) se chevauchant partiellement au niveau de zones en forme de bandes s'étendant le long de côtés latéraux desdits flancs (8),
**en ce que** le matériau poreux formant ladite couche poreuse barrière (1"), perméable aux liquides et constituant une barrière aux passages des moustiques-tigres, est un matériau flexible du type grille grillage, non tissé, feutre ou géotextile, qui présente une ouverture de pore moyenne de diamètre inférieur à 250 µm et
**en ce que** la couche protectrice et à propriétés drainantes (14) est recouverte de moyens (15) constituant une surface accessible et marchable, du type composants d'un plancher à lattes ou d'un plancher de dalles (151) sur plots (152).

2. Dispositif de toiture (10) selon la revendication 1, **caractérisé en ce que** chaque flanc (8) de matériau poreux est associé à un corps (1') en forme de plaque, en étant le cas échéant solidarisé avec la face supérieure (2) de ce dernier pour former un panneau (1) de construction composite préfabriqué, ledit flanc (8) débordant latéralement dudit corps (1') sur deux bords latéraux (3 et 3') contigus, pour former des bandes latérales (51) en porte-à-faux, de largeur suffisante pour assurer la continuité de la couche de matériau poreux (1") au niveau des zones de joint latérales (6), entre corps (1') de panneaux (1) voisins aboutants dans la couche protectrice et à propriétés drainantes (14).

3. Dispositif de toiture (10) selon l'une quelconque des revendications 1 et 2, **caractérisé en ce que** le matériau poreux formant ladite couche poreuse barrière (1"), perméable aux liquides et constituant une barrière aux passages d'insectes du type moustique-tigre, est un matériau flexible du type géotextile, qui présente avantageusement une ouverture de pore moyenne de diamètre compris entre 80 µm et 150 µm, de sorte à éviter le passage de moustiques tigres ou insectes analogues, tout en étant perméable au passage de l'eau.

4. Dispositif de toiture (10) selon l'une quelconque des revendications 1 à 3, **caractérisé en ce que** la couche autoportante formant chaque corps (1') consiste en une couche de matériau alvéolaire isolant thermiquement, de préférence hydrophobe, tel que du PSE ou du XPS.

5. Dispositif de toiture (10) selon l'une quelconque des revendications 1 à 4, **caractérisé en ce que**, pour chaque corps (1') de panneau, ledit ou chaque moyen de drainage (4, 4') de liquide vers au moins un des bords latéraux (3, 3') comprend un ensemble de rainures (4, 4'), avantageusement des rainures rectilignes profilées à section constante, de préférence des rainures monodirectionnelles parallèles ou des rainures bidirectionnelles mutuellement sécantes, chaque rainure reliant deux bords latéraux (3, 3') différents contigus ou opposés du corps (1') concerné.

6. Dispositif de toiture (10) selon la revendication 5, **caractérisé en ce que** les rainures (4, 4') forment au moins un réseau de rainures parallèles entre elles et à un des bords latéraux (3, 3') du corps (1') concerné, avantageusement le bord (3) le plus long et le cas échéant avec une orientation similaire, ou non, pour les rainures (4) de la face supérieure (2) et les rainures (4') de la face inférieure (2').

7. Dispositif de toiture (10) selon la revendication 5 ou 6, **caractérisé en ce que** les rainures (4, 4') d'une même face (2, 2') d'un corps (1') comprennent au moins deux réseaux superposés de rainures parallèles entre elles, les rainures (4, 4') des deux réseaux étant mutuellement sécantes de manière à former un motif quadrillé sur l'une et/ou l'autre des faces (2, 2') supérieure et inférieure, avec des intersections entre les rainures (4, 4') des deux réseaux superposés, soit à angles droits pour former un motif quadrillé droit, soit à angles aigus ou obtus pour former un motif en losanges, les rainures (4, 4') de l'un au moins des deux réseaux imbriqués entre eux étant éventuellement parallèles à l'un des bords latéraux (3, 3').

8. Dispositif de toiture (10) selon l'une quelconque des revendications 5 à 7, **caractérisé en ce que** des réseaux de rainures (4, 4'), venues de moulage du corps (1') ou usinées dans ce dernier, sont présents au moins sur la face supérieure (2), de préférence sur la face supérieure (2) et sur la face inférieure (2'), en présentant des motifs de réseaux, des orientations et des dimensionnements de rainures similaires ou non.

9. Dispositif de toiture (10) selon l'une quelconque des revendications 1 à 8, **caractérisé en ce que** le moyen (7) de drainage traversant l'épaisseur dudit corps (1') se présente sous la forme d'une pluralité de trous ou de canaux rectilignes (71) s'étendant à travers l'épaisseur de ladite couche autoportante formant le corps (1') en reliant la face supérieure (2) et la face inférieure (2'), ces canaux débouchant préférentiellement au fond des rainures (4, 4') de la face concernée (2, 2') lorsque les rainures considérées sont présentes, et **en ce que** ces canaux ou trous traversants (71) sont répartis sur la surface du corps (1'), avec avantageusement une concentration surfacique plus élevée dans la région centrale dudit corps (1'), ces trous ou canaux présentant de préférence un diamètre qui est supérieur ou égale à 5 mm, de préférence compris entre 10 et 20 mm.

10. Dispositif de toiture (10) selon l'une quelconque des revendications 1 à 9, **caractérisé en ce qu'**au moins un des bords latéraux (3, 3') des corps (1') en forme de plaque, préférentiellement deux bords latéraux (3 et 3') contigus, sont pourvus de moyens d'espacement (9) tels que, par exemple, des formations protubérantes d'un seul tenant, destinés à garantir la formation de zones de joint latérales (6), entre corps (1') voisins aboutants dans la couche protectrice et à propriétés drainantes (14), présentant une largeur interstitielle de passage minimale.

11. Dispositif de toiture (10) selon l'une quelconque des revendications 1 à 10, **caractérisé en ce que** chaque corps (1') en forme de plaque comporte sur au moins un bord latéral (3, 3'), préférentiellement sur deux bords latéraux (3 et 3') contigus, des moyens d'engagement (5') du type formation profilée et sur le ou les côtés respectivement opposé(s) des moyens d'engagement (5") complémentaires, également du type formation profilée, les deux moyens d'engagement (5' et 5") étant configurés pour coopérer par conjugaison de forme lors de l'aboutement de deux panneaux (1) au niveau des bords (3 et 3') concernés, de manière à constituer une barrière aux passages d'insectes, du type chicane, empêchant notamment le passage des moustiques-tigres, au niveau de zones de joint latérales (6) entre corps (1') voisins aboutants dans la couche protectrice et à propriétés drainantes (14).

12. Dispositif de toiture (10) selon l'une quelconque des revendications 1 à 11, **caractérisé en ce que** les panneaux (1) et les corps (1') sont disposés de telle manière, pour former la couche protectrice et à propriétés drainantes (14), qu'au moins les rainures (4') de la face supérieure (2) et/ou les rainures (4) de la face inférieure (2'), sont orientées pour favoriser la circulation de liquide, présent sur la face supérieure (2) et/ou sous la face inférieure (2') du corps (1') concerné, vers lesdits moyens (12) d'évacuation du support (11), de sorte à évacuer les liquides en dehors du dispositif de toiture (10) et d'éviter la formation de zones humides de liquide stagnant.

13. Dispositif de toiture (10) selon l'une quelconque des revendications 1 à 12, **caractérisé en ce que** la couche (1") en matériau poreux formant la face supérieure de la couche protectrice et à propriétés drainantes (14) est recouverte d'un matériau de lestage constituant une surface non accessible, notamment d'une couche minérale de type gravillons, ou de moyens (15) constituant une surface accessible et marchable, tels que par exemple les composants d'un plancher à lattes ou encore d'un plancher de dalles (151) sur plots (152).

14. Dispositif de toiture (10) selon la revendication 1, **caractérisé en ce que** chaque corps (1') intègre structurellement au moins un moyen (7) de drainage de liquide à travers l'épaisseur dudit corps (1').

## Patentansprüche

1. Dachvorrichtung (10), im Wesentlichen flach und horizontal oder mit geringer Neigung, insbesondere eine zugängliche Flachdachvorrichtung, beinhaltend mindestens einen Oberflächenträger (11), der Mittel (12) zum Ableiten von Flüssigkeiten besitzt oder damit ausgerüstet ist, und eine Abdichtungsschicht oder einen Abdichtungskomplex (13), die/der den Träger (11) vollständig bedeckt, indem sie/er an diesem direkt oder indirekt angebracht ist,
wobei der Abdichtungskomplex (13) von einer Schutzschicht mit drainierenden Eigenschaften (14) bedeckt ist, die nebeneinander angeordnete Bauplatten (1) beinhaltet, von denen jede einen plattenförmigen Körper (1') beinhaltet oder daraus besteht, vorzugsweise rechteckig, mit Seitenrändern (3, 3') und aus mindestens einer Materialschicht gebildet, selbsttragend, mit Druckfestigkeitseigenschaften, vorzugsweise mit im Wesentlichen hohler oder alveolarer Beschaffenheit,
wobei jeder Körper (1') strukturell Folgendes besitzt: i) mindestens ein Mittel (4, 4') zur Drainage von Flüssigkeit hin zu mindestens einem der Seitenränder (3, 3'), das auf mindestens der oberen Fläche (2) des Körpers (1') vorhanden ist, und/oder mindestens ein Mittel (7) zur Drainage von Flüssigkeit durch die Dicke des Körpers (1') hindurch und ii) mindestens ein Mittel zur Drainage (4, 4') von Flüssigkeit hin zu mindestens einem der Seitenränder (3, 3'), das auf mindestens der unteren Fläche (2') vorhanden ist, und
wobei die Schutzschicht mit drainierenden Eigenschaften (14) ferner eine Schicht (1") aus porösem Material beinhaltet, die auf den plattenförmigen Körpern (1') angeordnet ist und flüssigkeitsdurchlässig ist,
wobei die Dachvorrichtung (10) **dadurch gekennzeichnet ist, dass** die Schicht (1") aus porösem Material an den oberen Flächen (2) der plattenförmigen Körper (1') und an den seitlichen Verbindungsbereichen (6), die sich ergeben, wenn die Seitenränder (3, 3') zwischen benachbarten Körpern (1') einander angenähert oder miteinander in Kontakt gebracht werden, eine im Wesentlichen durchgehende Barriere gegen den Durchgang von Insekten mit der Größe von Tigermücken oder größer ausbildet,
dass die Schicht aus porösem Material (1") entweder aus durchgehenden Streifen aus porösem Material, die durch eine parallele Anordnung der Streifen und eine teilweise seitliche Überlappung zwischen zwei benachbarten Streifen die oberen Flächen (2) der Körper der Platten bedecken, oder aus Elementen (8) aus porösem Material, die die oberen Flächen (2) der Körper der Platten bedecken, besteht, wobei sich diese Elemente (8) an streifenförmigen Bereichen, die sich entlang seitlicher Seiten der Elemente (8) erstrecken, teilweise überlappen, dass das poröse Material, das die poröse Barriereschicht (1") bildet, flüssigkeitsdurchlässig ist und eine Barriere gegen den Durchgang von Tigermücken ausbildet, ein flexibles Material vom Typ Gitter, Geflecht, Vlies, Filz oder Geotextil ist, das eine mittlere Porenweite mit einem Durchmesser von weniger als 250 µm aufweist, und
dass die Schutzschicht mit drainierenden Eigenschaften (14) mit Mitteln (15) bedeckt ist, die eine zugängliche und begehbare Oberfläche ausbilden, vom Typ Komponenten eines Lattenbodens oder eines Bodens aus Fliesen (151) auf Stelzlagern (152).

2. Dachvorrichtung (10) nach Anspruch 1, **dadurch gekennzeichnet, dass** jedes Element (8) aus porösem Material mit einem plattenförmigen Körper (1') assoziiert ist und dabei gegebenenfalls mit der oberen Fläche (2) desselben fest verbunden ist, um eine vorgefertigte Verbundbauplatte (1) zu bilden, wobei das Element (8) an zwei aneinandergrenzenden Seitenrändern (3 und 3') seitlich von dem Körper (1') vorsteht, um freitragende seitliche Streifen (51) zu bilden, die eine ausreichende Breite aufweisen, um die Durchgängigkeit der Schicht aus porösem Material (1") an den seitlichen Verbindungsbereichen (6) zwischen Körpern (1') benachbarter Platten (1), die in der Schutzschicht mit drainierenden Eigenschaften (14) aneinanderstoßen, zu gewährleisten.

3. Dachvorrichtung (10) nach einem der Ansprüche 1 und 2, **dadurch gekennzeichnet, dass** das poröse Material, das die poröse Barriereschicht (1") bildet, flüssigkeitsdurchlässig ist und eine Barriere gegen den Durchgang von Insekten vom Typ Tigermücke ausbildet, ein flexibles Material vom Typ Geotextil ist, das vorteilhafterweise eine mittlere Porenweite mit einem Durchmesser zwischen 80 µm und 150 µm aufweist, um den Durchgang von Tigermücken oder ähnlichen Insekten zu verhindern, gleichzeitig aber für den Durchgang von Wasser durchlässig zu sein.

4. Dachvorrichtung (10) nach einem der Ansprüche 1 bis 3, **dadurch gekennzeichnet, dass** die selbsttragende Schicht, die jeden Körper (1') bildet, aus einer wärmeisolierenden, vorzugsweise wasserabweisenden, alveolaren Materialschicht, wie etwa EPS oder XPS, besteht.

5. Dachvorrichtung (10) nach einem der Ansprüche 1 bis 4, **dadurch gekennzeichnet, dass** das oder jedes Mittel zur Drainage (4, 4') von Flüssigkeit hin zu mindestens einem der Seitenränder (3, 3') für jeden Plattenkörper (1') einen Satz Rillen (4, 4'), vorteilhafterweise geradlinige Profilrillen mit konstantem Querschnitt, vorzugsweise parallele unidirektionale Rillen oder sich schneidende, bidirektionale Rillen, beinhaltet, wobei jede Rille zwei unterschiedliche aneinandergrenzende oder entgegengesetzte Seitenränder (3, 3') des betroffenen Körpers (1') verbindet.

6. Dachvorrichtung (10) nach Anspruch 5, **dadurch gekennzeichnet, dass** die Rillen (4, 4') mindestens eine Anordnung von Rillen bilden, die zueinander und zu einem der Seitenränder (3, 3') des betroffenen Körpers (1'), vorteilhafterweise dem längeren Rand (3), parallel sind, und gegebenenfalls mit einer ähnlichen Ausrichtung, oder nicht, der Rillen (4) der oberen Fläche (2) und der Rillen (4') der unteren Fläche (2').

7. Dachvorrichtung (10) nach Anspruch 5 oder 6, **dadurch gekennzeichnet, dass** die Rillen (4, 4') einer gleichen Fläche (2, 2') eines Körpers (1') mindestens zwei übereinandergelegte Anordnungen von zueinander parallelen Rillen beinhalten, wobei die Rillen (4, 4') der zwei Anordnungen einander so schneiden, dass sie ein kariertes Muster auf der einen und/oder der anderen der oberen und der unteren Fläche (2, 2') bilden, mit Kreuzungen zwischen den Rillen (4, 4') der zwei übereinandergelegten Anordnungen, die entweder rechtwinklig sind, um ein rechtwinklig kariertes Muster zu bilden, oder spitz- oder stumpfwinklig sind, um ein Rautenmuster zu bilden, wobei die Rillen (4, 4') von mindestens einer der ineinander verschachtelten Anordnungen eventuell parallel zu einem der Seitenränder (3, 3') sind.

8. Dachvorrichtung (10) nach einem der Ansprüche 5 bis 7, **dadurch gekennzeichnet, dass** Anordnungen von Rillen (4, 4'), die durch Formen des Körpers (1') erhalten werden oder in denselben eingearbeitet werden, mindestens auf der oberen Fläche (2), vorzugsweise auf der oberen Fläche (2) und auf der unteren Fläche (2'), vorhanden sind und dabei ähnliche Anordnungsmuster, Ausrichtungen und Rillenmaße aufweisen oder nicht.

9. Dachvorrichtung (10) nach einem der Ansprüche 1 bis 8, **dadurch gekennzeichnet, dass** das Mittel (7) zur Drainage, das durch die Dicke des Körpers (1') hindurchgeht, in Form einer Vielzahl von geradlinigen Löchern oder Kanälen (71) vorliegt, die sich durch die Dicke der selbsttragenden Schicht, die den Körper (1') bildet, erstrecken und dabei die obere Fläche (2) und die untere Fläche (2') verbinden, wobei diese Kanäle vorzugsweise am Boden der Rillen (4, 4') der betroffenen Fläche (2, 2') münden, wenn die betrachteten Rillen vorhanden sind, und dass diese Durchgangskanäle oder - löcher (71) über die Oberfläche des Körpers (1') verteilt sind, vorzugsweise mit einer höheren Oberflächenkonzentration in der zentralen Region des Körpers (1'), wobei diese Löcher oder Kanäle vorzugsweise einen Durchmesser aufweisen, der größer als oder gleich 5 mm ist, vorzugsweise zwischen 10 und 20 mm beträgt.

10. Dachvorrichtung (10) nach einem der Ansprüche 1 bis 9, **dadurch gekennzeichnet, dass** mindestens einer der Seitenränder (3, 3') der plattenförmigen Körper (1'), vorzugsweise zwei aneinandergrenzende Seitenränder (3 und 3'), über Mittel zur Beabstandung (9), wie etwa beispielsweise einstückig ausgebildete vorstehende Ausgestaltungen, verfügen, die dazu bestimmt sind, die Bildung von seitlichen Verbindungsbereichen (6) zwischen benachbarten Körpern (1'), die in der Schutzschicht mit drainierenden Eigenschaften (14) aneinanderstoßen, zu gewährleisten, die eine minimale Durchgangszwischenbreite aufweisen.

11. Dachvorrichtung (10) nach einem der Ansprüche 1 bis 10, **dadurch gekennzeichnet, dass** jeder plattenförmige Körper (1') an mindestens einem Seitenrand (3, 3'), vorzugsweise an zwei aneinandergrenzenden Seitenrändern (3 und 3'), Eingriffsmittel (5') vom Typ profilierte Ausgestaltung und an der oder den jeweils entgegengesetzten Seite(n) komplementäre Eingriffsmittel (5"), ebenfalls vom Typ profilierte Ausgestaltung, umfasst, wobei die zwei Eingriffsmittel (5' und 5") dazu konfiguriert sind, beim Aneinanderstoßen von zwei Platten (1) an den betroffenen Rändern (3 und 3') durch Formschluss zusammenzuwirken, um eine Barriere gegen den Durchgang von Insekten, vom Typ Schikane, auszubilden, die insbesondere den Durchgang von Tigermücken an seitlichen Verbindungsbereichen (6) zwischen benachbarten Körpern (1'), die in der Schutzschicht mit drainierenden Eigenschaften (14) aneinanderstoßen, verhindert.

12. Dachvorrichtung (10) nach einem der Ansprüche 1 bis 11, **dadurch gekennzeichnet, dass** die Platten (1) und die Körper (1') beim Bilden der Schutzschicht mit drainierenden Eigenschaften (14) so angeordnet werden, dass mindestens die Rillen (4') der oberen Fläche (2) und/oder die Rillen (4) der unteren Fläche (2') so ausgerichtet sind, dass die Zirkulation von Flüssigkeit, die sich auf der oberen Fläche (2) und/oder unter der unteren Fläche (2') des betroffenen Körpers (1') befindet, hin zu den Ableitungsmitteln (12) des Trägers (11) begünstigt wird, um die Flüssigkeiten aus der Dachvorrichtung (10) abzuleiten und die Bildung von feuchten Bereichen mit stehender Flüssigkeit zu verhindern.

13. Dachvorrichtung (10) nach einem der Ansprüche 1 bis 12, **dadurch gekennzeichnet, dass** die Schicht (1") aus porösem Material, die die obere Fläche der Schutzschicht mit drainierenden Eigenschaften (14) bildet, mit einem Ballastmaterial, das eine nicht zugängliche Oberfläche ausbildet, insbesondere mit einer mineralischen Schicht vom Typ Kies, oder mit Mitteln (15), die eine zugängliche und begehbare Oberfläche ausbilden, wie etwa beispielsweise den Komponenten eines Lattenbodens oder aber eines Bodens aus Fliesen (151) auf Stelzlagern (152), bedeckt ist.

14. Dachvorrichtung (10) nach Anspruch 1, **dadurch gekennzeichnet, dass** jeder Körper (1') strukturell mindestens ein Mittel (7) zur Drainage von Flüssigkeit durch die Dicke des Körpers (1') hindurch besitzt.

## Claims

1. Substantially flat and horizontal or low-pitch roof device (10), in particular an accessible roof terrace device, comprising at least one surface support (11), incorporating or equipped with means (12) for removing liquids, and a sealing layer or complex (13) covering said support (11) in its entirety, by being directly or indirectly fitted on the latter,
said sealing complex (13) being covered by a protective layer (14) that has draining properties and comprises construction panels (1) arranged side by side, each of which comprises or consists of a body (1') in the form of a plate, which is preferably rectangular, with lateral edges (3, 3') and formed of at least one self-supporting layer of material with compressive strength properties, preferably of essentially hollow or cellular construction,
each body (1') structurally incorporating: i) at least one means (4, 4') for draining liquid towards at least one of the lateral edges (3, 3'), which is present on at least the upper face (2) of said body (1'), and/or at least one means (7) for draining liquid through the thickness of said body (1'), and ii) at least one means (4, 4') for draining liquid towards at least one of the lateral edges (3, 3'), which is present on at least the lower face (2'), and
said protective layer (14) with draining properties also comprising a layer (1") of porous material, which is arranged on the bodies (1') in the form of plates and is permeable to liquids,
said roof device (10) being **characterized in that** the layer (1") of porous material forms a substantially continuous barrier to the passage of tiger-mosquito sized or larger insects, at the upper faces (2) of said bodies (1') in the form of plates and at the lateral joining regions (6) resulting from the lateral edges (3, 3') between adjacent bodies (1') being brought closer or into contact,
**in that** the layer of porous material (1") consists either of continuous strips of porous material covering, with a parallel arrangement of said strips and with partial lateral overlap between two adjacent strips, the upper faces (2) of the bodies of the panels, or of flanks (8) of porous material covering the upper faces (2) of the bodies of the panels, these flanks (8) partially overlapping at regions in the form of strips extending along lateral sides of said flanks (8),
**in that** the porous material forming said porous barrier layer (1"), which is permeable to liquids and forms a barrier to the passage of tiger mosquitoes, is a flexible material of the grid, mesh, nonwoven, felt or geotextile type, which has an average pore aperture with a diameter of less than 250 µm and
**in that** the protective layer (14) with draining properties is covered with means (15) forming an accessible and walkable surface, such as components of a slatted floor or a floor made from slabs (151) on pedestals (152).

2. Roof device (10) according to Claim 1, **characterized in that** each flank (8) of porous material is associated with a body (1') in the form of a plate and is optionally secured to the upper face (2) of the latter to form a prefabricated composite construction panel (1), said flank (8) projecting laterally from said body (1') over two contiguous lateral edges (3 and 3'), in order to form cantilevered lateral strips (51) of sufficient width to ensure the continuity of the layer of porous material (1") at the lateral joining regions (6) between bodies (1') of adjacent panels (1) abutting in the protective layer (14) with draining properties.

3. Roof device (10) according to either one of Claims 1 and 2, **characterized in that** the porous material forming said porous barrier layer (1"), which is permeable to liquids and forms a barrier to the passage of insects of the tiger-mosquito type, is a flexible material of the geotextile type, which advantageously has an average pore aperture with a diameter of between 80 µm and 150 µm, so as to avoid the passage of tiger mosquitoes or similar insects, while at the same time being permeable to the passage of water.

4. Roof device (10) according to any one of Claims 1 to 3, **characterized in that** the self-supporting layer forming each body (1') consists of a layer of thermally insulating, preferably hydrophobic, cellular material, such as EPS or XPS.

5. Roof device (10) according to any one of Claims 1 to 4, **characterized in that**, for each panel body (1'), said or each means (4, 4') for draining liquid towards at least one of the lateral edges (3, 3') comprises a set of grooves (4, 4'), advantageously profiled rectilinear grooves of constant cross section, preferably parallel monodirectional grooves or mutually intersecting bidirectional grooves, each groove connecting two different contiguous or opposite lateral edges (3, 3') of the respective body (1').

6. Roof device (10) according to Claim 5, **characterized in that** the grooves (4, 4') form at least one network of grooves that are parallel to one another and to one of the lateral edges (3, 3') of the respective body (1'), advantageously the longest edge (3) and optionally with a similar or non-similar orientation, for the grooves (4) of the upper face (2) and the grooves (4') of the lower face (2').

7. Roof device (10) according to Claim 5 or 6, **characterized in that** the grooves (4, 4') of a given face (2, 2') of a body (1') comprise at least two superposed networks of grooves that are parallel to one another, the grooves (4, 4') of the two networks intersecting one another so as to form a grid pattern on one and/or the other of the upper and lower faces (2, 2'), with intersections between the grooves (4, 4') of the two superposed networks, either at right angles in order to form a straight grid pattern, or at acute or obtuse angles in order to form a diamond pattern, the grooves (4, 4') of at least one of the two intermeshed networks optionally being parallel to one of the lateral edges (3, 3').

8. Roof device (10) according to any one of Claims 5 to 7, **characterized in that** networks of grooves (4, 4'), which are moulded together with the body (1') or machined into the latter, are present at least on the upper face (2), preferably on the upper face (2) and on the lower face (2'), having similar or non-similar network patterns, orientations and groove dimensions.

9. Roof device (10) according to any one of Claims 1 to 8, **characterized in that** the drainage means (7) passing through the thickness of said body (1') is in the form of a plurality of rectilinear holes or channels (71) extending through the thickness of said self-supporting layer forming the body (1') and connecting the upper face (2) and the lower face (2'), these channels preferably opening out at the bottom of the grooves (4, 4') of the respective face (2, 2') when the respective grooves are present, and **in that** these through-channels or through-holes (71) are distributed over the surface of the body (1'), advantageously with a higher surface concentration in the central region of said body (1'), these holes or channels preferably having a diameter that is greater than or equal to 5 mm, preferably of between 10 and 20 mm.

10. Roof device (10) according to any one of Claims 1 to 9, **characterized in that** at least one of the lateral edges (3, 3') of the bodies (1') in the form of plates, preferably two contiguous lateral edges (3 and 3'), are provided with spacing means (9) such as, for example, integral protruding formations intended to ensure the formation of lateral joining regions (6) between adjacent bodies (1') abutting in the protective layer (14) with draining properties, having a minimum interstitial passage width.

11. Roof device (10) according to any one of Claims 1 to 10, **characterized in that** each body (1') in the form of a plate has, on at least one lateral edge (3, 3'), preferably on two contiguous lateral edges (3 and 3'), engagement means (5') of the profiled formation type and, on the one or more respectively opposite sides, complementary engagement means (5"), which are also of the profiled formation type, the two engagement means (5' and 5") being configured to cooperate in a form-fitting manner when two panels (1) abut at the respective edges (3 and 3'), so as to form a barrier to the passage of insects, of the baffle type, preventing in particular the passage of tiger mosquitoes, at lateral joining regions (6) between adjacent bodies (1') abutting in the protective layer (14) with draining properties.

12. Roof device (10) according to any one of Claims 1 to 11, **characterized in that** the panels (1) and the bodies (1') are arranged in such a way, in order to form the protective layer (14) with draining properties, that at least the grooves (4') of the upper face (2) and/or the grooves (4) of the lower face (2') are oriented so as to promote the circulation of liquid, which is present on the upper face (2) and/or beneath the lower face (2') of the respective body (1'), towards said removal means (12) of the support (11), so as to remove the liquids from the roof device (10) and to prevent the formation of wet regions of stagnant liquid.

13. Roof device (10) according to any one of Claims 1 to 12, **characterized in that** the layer (1") of porous material forming the upper face of the protective layer (14) with draining properties is covered with a ballast material forming an inaccessible surface, in particular a mineral layer of gravel type, or means (15) forming an accessible and walkable surface, such as the components of a slatted floor or a floor made from slabs (151) on pedestals (152), for example.

14. Roof device (10) according to Claim 1, **characterized in that** each body (1') structurally incorporates at least one means (7) for draining liquid through the thickness of said body (1').
